# EUROPÄISCHE PATENTSCHRIFT

(11) **EP 2 346 973 B1**
(45) Veröffentlichungstag und Bekanntmachung des Hinweises auf die Patenterteilung: **06.12.2017**
(21) Anmeldenummer: 09740095.6
(22) Anmeldetag: 15.10.2009
(51) Int. Cl.: C11D 1/04, C11D 3/02, C11D 3/16, C11D 3/20

(54) **SILBER-HALTIGES WASCH-, REINIGUNGS-, NACHBEHANDLUNGS- ODER WASCHHILFSMITTEL**
WASHING, CLEANING, POST-TREATING OR AUXILIARY WASHING AGENT CONTAINING SILVER
PRODUIT DE LAVAGE, DE NETTOYAGE, DE TRAITEMENT ULTÉRIEUR OU PRODUIT AUXILIAIRE DE LAVAGE CONTENANT DE L'ARGENT

(30) Priorität: 21.11.2008 DE 102008058544
(43) Veröffentlichungstag der Anmeldung: 27.07.2011
(73) Patentinhaber: Henkel AG & Co. KGaA, 40589 Düsseldorf (DE)
(72) Erfinder: MEINE, Georg, 40822 Mettmann (DE); BUNN, Ralf, 47839 Krefeld (DE); EUTEBACH, Andrea, 42109 Wuppertal (DE); SONNENSCHEIN, Frank, 42781 Haan (DE)
(86) Internationale Anmeldenummer: PCT/EP2009/063490
(87) Internationale Veröffentlichungsnummer: WO 2010/057723

(56) Entgegenhaltungen:
- WO-A1-2004/083352
- WO-A1-2008/145446
- WO-A2-2006/029213
- US-A1- 2006 051 430

## Beschreibung

Die vorliegende Erfindung betrifft ein Wasch-, Reinigungs-, Nachbehandlungs- oder Waschhilfsmittel, enthaltend Tensid(e), Silber und/oder eine Silberverbindung sowie weitere übliche Inhaltsstoffe von Wasch-, Reinigungs-, Nachbehandlungs- oder Waschhilfsmitteln. Desweiteren betrifft die Erfindung ein Verfahren zur Herstellung eines Wasch-, Reinigungs-, Nachbehandlungs- oder Waschhilfsmittels.

Durch die veränderten Waschgewohnheiten der Verbraucher kann es bei der Textilwäsche heutzutage zu einem Hygieneproblem kommen. Ein großer Teil der Wäsche wird mittlerweile bei 40 °C oder weniger gewaschen, einerseits wegen der Energiekosten, andererseits aber auch, um das Material und die Farben zu schonen. Viele moderne Textilarten sind tatsächlich nur bis 30 °C waschbar.

Bei einer 60 °C-Wäsche, wie sie früher die Regel war, wurden zuverlässig nahezu alle Keime vernichtet, zum einen durch die höhere Temperatur, zum anderen durch die in den üblicherweise verwendeten Universalwaschmitteln enthaltenen Bleichmittel.

Neben der niedrigeren Waschtemperatur ist jedoch heutzutage auch die Verwendung flüssiger Waschmittel üblich, die in der Regel frei von Bleichmitteln sind.

Somit können mit Bakterien, Schimmel- oder Hefepilzen verunreinigte Textilien nicht im erforderlichen Maße keimfrei gemacht werden, so dass unter Umständen eine (Re-) Infektion beim erneuten Kontakt des Verbrauchers mit der vermeintlich reinen Wäsche erfolgen kann.

Antimikrobiell wirksame Zusammensetzungen und ihr Einsatz in Wasch-, Reinigungs-, Nachbehandlungs- oder Waschhilfsmitteln sind im Stand der Technik bekannt. Häufig handelt es sich bei den eingesetzten Desinfektionsmitteln um halogenhaltige Stoffe oder Phenolderivate oder andere aromatische Kohlenwasserstoffe, die aus Gründen der Umweltverträglichkeit als problematisch angesehen werden können. Andere, verträglichere Mikrobiozide haben nur ein eingeschränktes Wirkungsspektrum oder sind nur unter bestimmten physikalischen Bedingungen wirksam. Für Anwendungen im Haushalt besteht aber ein hoher Bedarf an antimikrobiellen Zusammensetzungen, die gegen ein breites Spektrum an Mikroorganismen wirksam und dabei umweltschonend sind; natürliche Bestandteile sind ebenfalls wünschenswert.

Silber bzw. Silberionen üben eine blockierende Wirkung auf Thiol-Enzyme in Mikroorganismen aus und besitzen so eine hohe bakterizide und fungizide Wirkung. Darüber hinaus wirkt Silber keimtötend. Im Stand der Technik sind deshalb, beispielsweise aus der EP 1670885 A1 und US 2006/0051430, bereits keimreduzierende Wasch-, Reinigungs-, Nachbehandlungs- oder Waschhilfsmittel, enthaltend Silber und/oder Silberionen bekannt.

Oftmals sind Wasch-, Reinigungs-, Nachbehandlungs- oder Waschhilfsmittel, enthaltend Silber und/oder Silberionen nicht stabil, denn die in den Mitteln enthaltenen Silberionen können mit Verunreinigungen, wie Chlorid-Ionen zu lichtempfindlichen Silberchlorid-Salzen oder wie Sulfid zu schlecht löslichen Silbersulfid-Salzen reagieren. In einem (stark) alkalischen Medium können lösliche Silberionen zunächst zu AgOH und dann weiter zu schwerlöslichem Ag₂O reagieren. Neben der Schwerlöslichkeit dieser Silbersalze bewirken insbesondere die Silberoxide und Silbersulfide trotz geringer Mengen erhebliche Farbveränderungen, insbesondere eine Braun- oder Schwarzfärbung, der flüssigen Wasch-, Reinigungs-, Nachbehandlungs- oder Waschhilfsmittel.

Es ist deshalb eine Aufgabe der Erfindung, ein stabiles Silber- und/oder Silberionen-haltiges keimreduzierendes flüssiges Wasch-, Reinigungs-, Nachbehandlungs- oder Waschhilfsmittel bereitzustellen.

Diese Aufgabe wird gelöst durch ein flüssiges Wasch-, Reinigungs-, Nachbehandlungs- oder Waschhilfsmittel, enthaltend
(a) 2 bis 60 Gew.-% eines Tensids ausgewählt aus der Gruppe bestehend aus anionischen, nichtionischen, kationischen und zwitterionischen Tensiden sowie Mischungen daraus,
(b) Silber in elementarer und/oder oxidierter Form,
(c) 0,01 bis 10 Gew.-% nicht-neutralisierte Fettsäure
(d) Ammoniumhydroxid,
(e) sowie weitere übliche Inhaltsstoffe von Wasch- und Reinigungsmitteln.

Überraschenderweise hat sich gezeigt, dass durch die Gegenwart von nicht-neutralisierter Fettsäure eine Stabilisierung des elementaren Silbers und/oder des Silberkations erreicht werden kann, ohne dass eine Beeinträchtigung der keimtötenden Wirkung des flüssigen Wasch-, Reinigungs-, Nachbehandlungs- oder Waschhilfsmittel auftritt.

Es ist bevorzugt, dass die Silberverbindung aus der Gruppe bestehend aus Silberacetat, Silbercitrat, Silberdiaminchlorid-Komplex, Silbercyclodextrin-Komplex, Silberdicyanokalium-Komplex, Silberphthalimid, Silberphenylcyanamid, Silber(ethylenthioharnstoff)-Komplex, Silberimidazolat, Übergangsmetall-NHC-Calix[4]aren-Komplexe, Silber-Kronenether, Silbernitrat und Mischungen daraus ausgewählt ist. Besonders bevorzugt enthält das flüssige Wasch-, Reinigungs-, Nachbehandlungs- oder Waschhilfsmittel Silbernitrat.

Diese Silberverbindungen weisen eine ausreichend hohe Löslichkeit aus und fallen nicht aus den flüssigen Wasch-, Reinigungs-, Nachbehandlungs- oder Waschhilfsmitteln aus.

Es ist ferner bevorzugt, dass die Menge an elementarem Silber und/oder Silberverbindung 0,0001 bis 1 Gew.-%, bezogen auf das gesamte flüssige Wasch-, Reinigungs-, Nachbehandlungs- oder Waschhilfsmittel, beträgt.

Es ist insbesondere bevorzugt, dass das Verhältnis nicht-neutralisierte Fettsäure zu elementarem Silber und/oder der Menge an Silberkation größer gleich 8 zu 1 beträgt. Bei Einstellung dieses Verhältnisses wird eine besonders effektive Stabilisierung des Silbers bzw. des Silberkations erzielt.

Es ist weiterhin bevorzugt, dass die Menge an nicht-neutralisierter Fettsäure zwischen 0,01 und 10 Gew.-%, bezogen auf das gesamte flüssige Wasch-, Reinigungs-, Nachbehandlungs- oder Waschhilfsmittel, beträgt. Mit Hilfe dieser Menge an nicht-neutralisierter Fettsäure wird eine effektive Stabilisierung des Silbers bzw. des Silberkations erreicht. Zu hohe Mengen an nicht-neutralisierter Fettsäure können zu einer unerwünschten Eintrübung des flüssigen Mittels führen, da nicht die gesamte Menge an nicht-neutralisierter Fettsäure in dem jeweiligen Mittel gelöst werden kann.

Es kann bevorzugt sein, dass das flüssige Wasch-, Reinigungs-, Nachbehandlungs- oder Waschhilfsmittel zusätzlich 0,01 bis 3 Gew.-%, bezogen auf das flüssige gesamte Wasch-, Reinigungs-, Nachbehandlungs- oder Waschhilfsmittel, Ammoniumhydroxid enthält. Überraschenderweise hat sich gezeigt, dass besonders klare und somit ästhetisch ansprechende Wasch-, Reinigungs-, Nachbehandlungs- oder Waschhilfsmittel durch Zugabe bereits geringer Mengen an Ammoniumhydroxid erhalten werden.

Bevorzugte flüssige Wasch-, Reinigungs-, Nachbehandlungs- oder Waschhilfsmittel enthalten die neutralisierte und die nicht-neutralisierte Form einer Fettsäure. Mit Hilfe des pH-Wertes des flüssigen Wasch-, Reinigungs-, Nachbehandlungs- oder Waschhilfsmittels bzw. durch Zugabe eines pH-Stellmittels kann auf einfache und schnelle Weise ein stabiles, Fettsäureseife- und Silberhaltiges Wasch-, Reinigungs-, Nachbehandlungs- oder Waschhilfsmittel hergestellt werden.

Es kann bevorzugt sein, dass das flüssige Wasch-, Reinigungs-, Nachbehandlungs- oder Waschhilfsmittel als Weichspüler konfektioniert ist, der 0,5 bis 50 Gew.-% kationisches Tensid enthält.

Solche erfindungsgemäßen Weichspüler weisen den Vorteil auf, dass die Wäschestücke in einem abschließenden Behandlungsgang der Waschmaschine mit dem keimreduzierenden Silber in Berührung kommen, wodurch die Keimanzahl auf der Oberfläche der Wäschestücke nochmals reduziert wird. Darüber hinaus wirkt das Mittel an sich keimreduzierend und verhindert auf diese Weise die Verkeimung des Weichspülerdosierfaches, die sich oftmals in unansehnlicher schwarzer Verfärbung und Belagsbildung äußert, die Missfallen beim Verbraucher erregt.

Die Erfindung betrifft auch ein Verfahren zur Herstellung eines flüssigen Wasch-, Reinigungs-, Nachbehandlungs- oder Waschhilfsmittel, enthaltend
(a) 2 bis 60 Gew.-% eines Tensids ausgewählt aus der Gruppe bestehend aus anionischen, nichtionischen, kationischen und zwitterionischen Tensiden sowie Mischungen daraus
(b) Silber und/oder eine Silberverbindung und
(c) weitere übliche Inhaltsstoffe von Wasch- und Reinigungsmitteln,
wobei dem Mittel ferner 0,01 bis 10 Gew.-% nicht-neutralisierte Fettsäure, bezogen auf das gesamte Wasch-, Reinigungs-, Nachbehandlungs- oder Waschhilfsmittel, zugesetzt werden.

Ferner betrifft die Erfindung die Verwendung von nicht-neutralisierter Fettsäure zur Stabilisierung silberhaltiger flüssiger Wasch-, Reinigungs-, Nachbehandlungs- oder Waschhilfsmittel.

Im Folgenden soll die Erfindung, unter anderem anhand von Beispielen, detaillierter beschrieben werden.

Als essentiellen Bestandteil enthält das flüssige Wasch-, Reinigungs-, Nachbehandlungs- oder Waschhilfsmittel Silber und/oder eine Silberverbindung.

Erfindungsgemäß wird Silber entweder in elementarer Form oder in Form seiner Verbindungen eingesetzt. Wird das Silber in elementarer Form eingesetzt, so weist es vorzugsweise Partikelgrößen von 0,1 bis 100 µm auf. Noch feinere Partikelgrößen des Silbers lassen sich durch Einsatz des elementaren Silbers in kolloidaler Form erreichen, wobei das Silber Partikelgrößen von 0,001 bis 0,1 µm aufweist.

Es ist allerdings bevorzugt, dass das Mittel eine Silberverbindung enthält und diese Silberverbindung ausgewählt ist aus der Gruppe bestehend aus Silberacetat, Silbercitrat, Silberdiaminchlorid-Komplex, Silbercyclodextrin-Komplex, Silberdicyanokalium-Komplex, Silberphthalimid, Silberphenylcyanamid, Silber(ethylenthioharnstoff)-Komplex, Silberimidazolat, Übergangsmetall-NHC-Calix[4]aren-Komplexe, Silber-Kronenether, Silbernitrat und Mischungen daraus. Die Silberverbindungen werden vorzugsweise in Form von Lösungen, Suspensionen oder Dispersionen zugesetzt. Besonders bevorzugt enthält das flüssige Wasch-, Reinigungs-, Nachbehandlungs- oder Waschhilfsmittel Silbernitrat, welches in Form einer wässrigen Lösung eingesetzt wird.

Die Menge an elementarem Silber und/oder Silberverbindung beträgt vorzugsweise 0,0001 bis 1 Gew.-% und mehr bevorzugt zwischen 0,001 und 0,25 Gew.-%, bezogen auf das gesamte Wasch-, Reinigungs-, Nachbehandlungs- oder Waschhilfsmittel. Ganz besonders bevorzugte flüssige Wasch-, Reinigungs-, Nachbehandlungs- oder Waschhilfsmittel enthalten 0,01 bis 0,1 Gew.-% an elementarem Silber und/oder einer Silberverbindung, bezogen auf das gesamte Wasch-, Reinigungs-, Nachbehandlungs- oder Waschhilfsmittel.

Als weiteren essentiellen Bestandteil enthält das flüssige Wasch-, Reinigungs-, Nachbehandlungs- oder Waschhilfsmittel nicht-neutralisierte Fettsäure.

Die Menge an nicht-neutralisierter Fettsäure in dem Wasch-, Reinigungs-, Nachbehandlungs- oder Waschhilfsmittel hängt auch von der Menge an eingesetztem Silber bzw. an eingesetzter Silberverbindung ab. Im Allgemeinen liegt die Menge an nicht-neutralisierter Fettsäure in dem Bereich von 0,01 % bis 10 %, bevorzugt 0,1 % bis 5 % und stärker bevorzugt 0,5 bis 3 %, um eine optimale Stabilisierung bei minimalen Kosten zu erhalten.

Dabei ist es ferner bevorzugt, dass das Verhältnis nicht-neutralisierte Fettsäure zu elementarem Silber und/oder der Menge an Silberkation größer gleich 8 zu 1 beträgt. Um eine effektive Stabilisierung des Silbers und/oder Silberverbindung zu erzielen, ist es notwendig, die nicht-neutralisierte Fettsäure in großem Überschuß einzusetzen. Es hat sich gezeigt, dass bei einem Verhältnis nicht-neutralisierte Fettsäure zu elementarem Silber und/oder der Menge an Silberkation kleiner 8 zu 1 oftmals keine ausreichende Stabilisierung erreicht wird und es zu unerwünschten Ausfällung und/oder Farbveränderungen kommen kann.

Geeignete Fettsäuren umfassen Caprylsäure, Caprinsäure, Laurinsäure, Myristinsäure, Palmitinsäure, Stearinsäure, (hydrierten) Erucasäure, Linolsäure, Linolensäure, Ölsäure und Behensäure sowie insbesondere natürliche Fettsäuren, zum Beispiel Kokos-, Palmkern-, Olivenöl- oder Talgfettsäuren.

Die Bestimmung des Gehalts bzw. die Einstellung des Gehalts an nicht-neutralisierter Fettsäure in einem flüssigen, Fettsäureseife-haltigen Wasch- oder Reinigungsmittel kann einerseits experimentell (beispielsweise mittels Titration) oder bei Kenntnis des pKa-Wertes der eingesetzten Fettsäure mit Hilfe der Henderson-Hasselbalch-Gleichung erfolgen.

Das Wasch-, Reinigungs-, Nachbehandlungs- oder Waschhilfsmittel enthält 2 bis 60 Gew.-% eines oberflächenaktiven Mittels ausgewählt aus der Gruppe bestehend aus anionischen, nichtionischen, kationischen und zwitterionischen Tenside sowie Mischungen daraus.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂₋₁₄-Alkohole mit 3 EO, 4 EO oder 7 EO, C₉₋₁₁-Alkohol mit 7 EO, C₁₃₋₁₅-Alkohole mit 3 EO, 5 EO, 7 EO oder 8 EO, C₁₂₋₁₈-Alkohole mit 3 EO, 5 EO oder 7 EO und Mischungen aus diesen, wie Mischungen aus C₁₂₋₁₄-Alkohol mit 3 EO und C₁₂₋₁₈-Alkohol mit 7 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Auch nichtionische Tenside, die EO- und PO-Gruppen zusammen im Molekül enthalten, sind erfindungsgemäß einsetzbar.

Aus leistungstechnischer Sicht und im Hinblick auf die biologische Abbaubarkeit wird besonders bevorzugt ein linearer, ethoxylierte mit 8 bis 18 C-Atomen und durchschnittlich 1 bis 12 Mol Ethylenoxid (EO) pro Mol Alkohol eingesetzt.

Eine weitere Klasse bevorzugter nichtionischer Tenside sind Tenside vom Typ der Aminoxide, beispielsweise N-Kokosalkyl-N,N-dimethylaminoxid und N-Talgalkyl-N,N-dihydroxyethylaminoxid. Diese werden insbesondere in Textilwaschmitteln bevorzugt eingesetzt, da sie eine besonders hohe Reinigungsleistung an speziellen Flecken, wie beispielsweise Motorenöl, besitzen.

Der Gehalt an nichtionischen Tensiden beträgt in dem Wasch-, Reinigungs-, Nachbehandlungs- oder Waschhilfsmittel bevorzugt 2 bis 40 Gew.-%, vorzugsweise 4 bis 30 Gew.-% und insbesondere 5 bis 15 Gew.-%, jeweils bezogen auf das gesamte Wasch-, Reinigungs-, Nachbehandlungs- oder Waschhilfsmittel.

Neben dem/den nichtionischen Tensid(en) kann die Tensidmischung des Wasch-, Reinigungs-, Nachbehandlungs- oder Waschhilfsmittels auch ein anionisches Tensid. Als anionisches Tensid werden vorzugsweise Sulfonate, Sulfate, Seifen und Mischungen daraus eingesetzt.

Als Tenside vom Sulfonat-Typ kommen dabei vorzugsweise C₉₋₁₃-Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂₋₁₈-Alkanen beispielsweise durch Sulfochlorierung oder Sulfoxidation mit anschließender Hydrolyse bzw. Neutralisation gewonnen werden. Ebenso sind auch die Ester von α-Sulfofettsäuren (Estersulfonate), zum Beispiel die α-sulfonierten Methylester der hydrierten Kokos-, Palmkern- oder Talgfettsäuren geeignet.

Als Alk(en)ylsulfate werden die Alkali- und insbesondere die Natriumsalze der Schwefelsäurehalbester der C₁₂₋C₁₈-Fettalkohole, beispielsweise aus Kokosfettalkohol, Talgfettalkohol, Lauryl-, Myristyl-, Cetyl- oder Stearylalkohol oder der C₁₀₋C₂₀-Oxoalkohole und diejenigen Halbester sekundärer Alkohole dieser Kettenlängen bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate sind geeignete Aniontenside.

Auch die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet.

Auch bevorzugte anionische Tenside sind Seifen. Geeignet sind gesättigte und ungesättigte Fettsäureseifen, wie die Salze der Laurinsäure, Myristinsäure, Palmitinsäure, Stearinsäure, (hydrierten) Erucasäure und Behensäure sowie insbesondere aus natürlichen Fettsäuren, zum Beispiel Kokos-, Palmkern-, Olivenöl- oder Talgfettsäuren, abgeleitete Seifengemische.

Die anionischen Tenside einschließlich der Seifen können in Form ihrer Natrium-, Kalium- oder Magnesiumsalze vorliegen. Vorzugsweise liegen die anionischen Tenside in Form ihrer Natriumsalze vor. Weitere bevorzugte Gegenionen für die anionischen Tenside sind auch die protonierten Formen von Cholin, Triethylamin oder Methylethylamin.

Es kann bevorzugt sein, dass das Wasch-, Reinigungs-, Nachbehandlungs- oder Waschhilfsmittel die neutralisierte und die nicht-neutralisierte Form einer Fettsäure enthält. Dies ist insbesondere bei Fettsäureseifen-haltigen flüssigen Wasch-, Reinigungs-, Nachbehandlungs- oder Waschhilfsmittel vorteilhaft, da dort ganz einfach über den pH-Wert, beispielsweise mittels Zugabe von pH-Stellmitteln, die für eine Stabilisierung des Silbers bzw. des Silberkations notwendige Menge an nicht-neutralisierter Fettsäure eingestellt werden kann.

Alternativ kann sich die Fettsäureseife von einer anderen Fettsäure ableiten als die Fettsäure, die zur Stabilisierung des elementaren Silbers und/oder dem Silberkation eingesetzt wird.

Es hat sich gezeigt, dass besonders stabile und ästhetisch ansprechende Wasch- oder reinigungsmittel, die Silber und/oder eine Silberverbindung sowie Fettsäureseife enthalten, erhalten werden, wenn das Verhältnis nicht-neutralisierte Fettsäure zu Fettsäureseife zwischen 5 : 95 und 60 : 40, mehr bevorzugt zwischen 10 : 90 und 40 : 60, beträgt.

Nachbehandlungsmittel in Form von Weichspülern enthalten kationische Tenside, die einen weichmachenden Effekt besitzen.

Die kationischen Tenside umfassen beispielsweise quaternäre Ammoniumverbindungen wie Monoalk(en)yltrimethylammonium-Verbindungen, Dialk(en)yldimethylammonium-Verbindungen, Mono-, Di- oder Triester von Fettsäuren mit Alkanolaminen.

Geeignete Beispiele für quaternäre Ammoniumverbindungen sind beispielsweise in den Formeln (I) bis (III) gezeigt: wobei in (I) R für einen acyclischen Alkylrest mit 12 bis 24 Kohlenstoffatomen, R¹ für einen gesättigten C₁-C₄ Alkyl- oder Hydroxyalkylrest steht, R² und R³ entweder gleich R oder R¹ sind oder für einen aromatischen Rest stehen. X⁻ steht entweder für ein Halogenid-, Methosulfat-, Methophosphat- oder Phosphation sowie Mischungen aus diesen. Beispiele für kationische Verbindungen der Formel (I) sind Monotalgtrimethylammoniumchlorid, Monostearyltrimethylammoniumchlorid, Didecyldimethylammoniumchlorid, Ditalgdimethylammoniumchlorid oder Dihexadecylammoniumchlorid.

Verbindungen der Formel (II) und (III) sind so genannte Esterquats. Esterquats zeichnen sich durch eine hervorragende biologische Abbaubarkeit aus. In Formel (II) steht R⁴ für einen aliphatischen Alk(en)ylrest mit 12 bis 22 Kohlenstoffatomen mit 0, 1, 2 oder 3 Doppelbindungen und/oder gegebenenfalls mit Substituenten; R⁵ steht für H, OH oder O(CO)R⁷, R⁶ steht unabhängig von R⁵ für H, OH oder O(CO)R⁸, wobei R⁷ und R⁸ unabhängig voneinander jeweils für einen aliphatischen Alk(en)ylrest mit 12 bis 22 Kohlenstoffatomen mit 0, 1, 2 oder 3 Doppelbindungen steht. m, n und p können jeweils unabhängig voneinander den Wert 1, 2 oder 3 haben. X⁻ kann entweder ein Halogenid-, Methosulfat-, Methophosphat- oder Phosphation sowie Mischungen aus diesen Anionen sein. Bevorzugt sind Verbindungen, bei denen R⁵ die Gruppe O(CO)R⁷ darstellt. Besonders bevorzugt sind Verbindungen, bei denen R⁵ die Gruppe O(CO)R⁷ darstellt und R⁴ und R⁷ Alk(en)ylreste mit 16 bis 18 Kohlenstoffatomen sind. Insbesondere bevorzugt sind Verbindungen, bei denen R⁶ zudem für OH steht. In Formel (III) steht R¹², R¹³ und R¹⁴ unabhängig voneinander für eine C₁₋₄-Alkyl-, Alkenyl- oder Hydroxyalkylgruppe, R¹⁵ und R¹⁶ jeweils unabhängig ausgewählt eine C₈₋₂₈-Alkylgruppe, X⁻ ist ein Anion und r ist eine Zahl zwischen 0 und 5 ist. Beispiele umfassen Methyl-N-(2-hydroxyethyl)-N,N-di(talgacyloxyethyl)ammonium-methosulfat, Bis-(palmitoyloxyethyl)-hydroxyethyl-methyl-ammonium-methosulfat, 1,2-Bis-[talgacyloxy]-3-trimethylammoniumpropanchlorid, Methyl-N,N-bis(stearoyloxyethyl)-N-(2-hydroxyethyl)ammoniummethosulfat oder N,N-Dimethyl-N,N-di(talgacyloxyethyl)ammoniummethosulfat.

Anstelle der Estergruppe O(CO)R, wobei R für einen langkettigen Alk(en)ylrest steht, können weichmachende Verbindungen eingesetzt werden, die folgende Gruppen aufweisen: RO(CO), N(CO)R oder RN(CO) weisen, wobei von diesen Gruppen N(CO)R-Gruppen bevorzugt sind.

Ein weiterer vorteilhafter Inhaltsstoff der Wasch-, Reinigungs-, Nachbehandlungs- oder Waschhilfsmittel kann Ammoniumhydroxid sein. Es hat sich gezeigt, dass bereits geringe Mengen von 0,01 Gew.-% Ammoniumhydroxid, bezogen auf das gesamte Wasch-, Reinigungs-, Nachbehandlungs- oder Waschhilfsmittel, zu sehr klaren und somit ästhetisch sehr ansprechenden Mitteln führen.

Zusätzlich zu den Tensiden, dem Silber bzw. der Silberverbindung und der nicht-neutralisierten Fettsäure kann das Wasch-, Reinigungs-, Nachbehandlungs- oder Waschhilfsmittel weitere Inhaltsstoffe enthalten, die die anwendungstechnischen und/oder ästhetischen Eigenschaften des Wasch-, Reinigungs-, Nacbehandlungs- oder Waschhilfsmittels weiter verbessern. Im Rahmen der vorliegenden Erfindung enthält das Wasch-, Reinigungs-, Nachbehandlungs- oder Waschhilfsmittel vorzugsweise zusätzlich einen oder mehrere Stoffe aus der Gruppe der Gerüststoffe, Bleichmittel, Bleichkatalysatoren, Bleichaktivatoren, Enzyme, Elektrolyte, nichtwässrigen Lösungsmittel, pH-Stellmittel, Parfümöl, Parfümträger, Fluoreszenzmittel, Farbstoffe, Hydrotope, Schauminhibitoren, Silikonöle, Antiredepositionsmittel, Vergrauungsinhibitoren, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Quell- und Schiebefestmittel, weichmachenden Komponenten sowie UV-Absorber.

Als Gerüststoffe, die in dem Wasch-, Reinigungs-, Nachbehandlungs- oder Waschhilfsmittel enthalten sein können, sind aus Gründen der Ästhetik lösliche, organische Gerüststoffe bevorzugt.

Organische Gerüststoffe sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminocarbonsäuren, Nitrilotriessigsäure (NTA), Methylglycindiessigsäure (MGDA) und deren Abkömmlinge sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen. Auch die Säuren an sich können eingesetzt werden. Die Säuren besitzen neben ihrer Builderwirkung typischerweise auch die Eigenschaft einer Säuerungskomponente. Als Gerüststoffe sind weiter polymere Polycarboxylate geeignet.

Citronensäure, beziehungsweise deren Salze, werden bevorzugt als lösliche, organische Gerüststoffe in den flüssigen Wasch-, Reinigungs-, Nachbehandlungs- oder Waschhilfsmitteln eingesetzt.

Das flüssige Wasch-, Reinigungs-, Nachbehandlungs- oder Waschhilfsmittel kann auch ein Enzym oder eine Mischung aus Enzymen enthalten. Geeignet sind insbesondere solche aus der Klassen der Hydrolasen wie der Proteasen, (Poly)Esterasen, Lipasen bzw. lipolytisch wirkende Enzyme, Amylasen, Cellulasen bzw. andere Glykosylhydrolasen, Hemicellulase, Cutinasen, β-Glucanasen, Oxidasen, Peroxidasen, Mannanasen, Tannanasen, Esterasen/Polyesterasen, Perhydrolasen, Oxireduktasen und/oder Laccasen.

Zur Stabilisierung der Enzyme können die erfindungsgemäßen Wasch-, Reinigungs-, Nachbehandlungs- oder Waschhilfsmittel Stabilisierungsmittel wie Borsäure bzw. Borate, Borsäure-Derivate oder Aminoalkohole enthalten.

Um den pH-Wert des Wasch-, Reinigungs-, Nachbehandlungs- oder Waschhilfsmittels in den gewünschten Bereich zu bringen, kann der Einsatz von pH-Stellmitteln angezeigt sein. Einsetzbar sind hier sämtliche bekannten Säuren bzw. Laugen. Bevorzugte pH-Stellmittel sind NaOH oder Citronensäure.

Der pH-Wert des Wasch-, Reinigungs-, Nachbehandlungs- oder Waschhilfsmittels liegt bevorzugt zwischen 5 und 8,5 und mehr bevorzugt zwischen 7,5 und 8,5.

Das Wasch-, Reinigungs-, Nachbehandlungs- oder Waschhilfsmittel enthält vorzugsweise ein Parfüm. Als Parfümöle können einzelne Riechstoffverbindungen, zum Beispiel die synthetischen Produkte vom Typ der Ester, Ether, Aldehyde, Ketone, Alkohole und Kohlenwasserstoffe verwendet werden. Bevorzugt werden jedoch Mischungen verschiedener Riechstoffe verwendet, die gemeinsam eine ansprechende Duftnote erzeugen. Solche Parfümöle können auch natürliche Riechstoffgemische enthalten, wie sie aus pflanzlichen Quellen zugänglich sind.

Die erfindungsgemäßen Wasch-, Reinigungs-, Nachbehandlungs- oder Waschhilfsmittel können zum Waschen und/oder Reinigen und/oder Konditionieren von textilen Flächengebilden verwendet werden.

Ein Weg zur Herstellung der erfindungsgemäßen Wasch-, Reinigungs-, Nachbehandlungs- oder Waschhilfsmittel besteht darin, dem fertigen, flüssigen Mittel Silber zuzugeben, wobei es sowohl in fester, vorzugsweise feinverteilter Form zum Einsatz kommt, als auch als Lösung, Suspension oder Dispersion von Silber in geeigneten Lösungsmitteln. Auch Silberverbindungen sowie Lösungen, Suspensionen oder Dispersionen von Silberverbindungen sind erfindungsgemäß einsetzbar.

Die Herstellung eines flüssigen Wasch- oder Reinigungsmittels erfolgt mittels üblicher und bekannter Methoden und Verfahren. So können beispielsweise die Bestandteile der Wasch-, Reinigungsmittel einfach in Rührkesseln vermischt werden, wobei Wasser, die sauren Komponenten, falls jeweils vorhanden, wie beispielsweise die Alkylarylsulfonate, Citronensäure, Borsäure, Phosphonsäure, die Fettalkoholethersulfate, usw., und die nichtionischen Tenside zweckmäßigerweise vorgelegt werden. Die nicht-wässrigen Lösungsmittel, falls vorhanden, werden vorzugsweise auch zu diesem Zeitpunkt zugegeben, die Zugabe kann aber auch zu einem späteren Zeitpunkt erfolgen. Anschließend wird die nicht-neutralisierte Fettsäure zugegeben und danach werden die weiteren Bestandteile, vorzugsweise portionsweise, hinzugefügt.

Enthält das flüssige Wasch-, Reinigungs-, Nachbehandlungs- oder Waschhilfsmittels auch neutralisierte Fettsäure ist es zweckmäßig nach Zugabe der Tenside und der nicht-wässrigen Lösungsmittel, falls vorhanden, eine Base (einschließlich Ammoniumhydroxid, falls vorhanden) vorzulegen, dann die nicht-neutralisierte Fettsäure zugegeben und anschließend einen Teil der nicht-neutralisierten Fettsäure bei 50 bis 60 °C zu verseifen. Dann werden die weiteren Bestandteile, vorzugsweise portionsweise, hinzugefügt.

Die Herstellung eines Nachbehandlungsmittels in Form eines Weichspülers kann nach dem Fachmann geläufigen Techniken zur Herstellung von Weichspülern erhalten werden. Dies kann beispielsweise durch Aufmischen der Rohstoffe, gegebenenfalls unter Einsatz von hochscherenden Mischapparaturen, geschehen. Es empfiehlt sich ein Aufschmelzen des kationischen Tensids und ein nachfolgendes Dispergieren der Schmelze in einem Lösungsmittel, vorzugsweise Wasser. Die weiteren Inhaltsstoffe, einschließlich der nicht-neutralisierten Fettsäure, können durch einfaches Zumischen in die Weichspüler integriert werden.

In allen Fällen wird als letzter Schritt das Silber bzw. die Silberverbindung zugesetzt.

Es kann sich auch anbieten, das Silber kollidal im Wasch-, Reinigungs-, Nachbehandlungs- oder Waschhilfsmittel durch Homogenisation in einer Kolloidmühle oder durch Lichtbogenzerstäubung eines Silberdrahtes zu erzeugen.

In Tabelle 1 sind die Zusammensetzungen von einer Vergleichsrezepturen V1 sowie die Zusammensetzungen von fünf erfindungsgemäßen Wasch- oder Reinigungsmitteln E1 bis E5 gezeigt (alle Mengen sind in Gew.-% Aktivstoff, bezogen auf das Mittel, angegeben):

**Tabelle 1**

| | V1 | E1 | E2 | E3 | E4 | E5 |
|---|---|---|---|---|---|---|
| C₁₂₋₁₈-Fettalkohol mit 7 EO | 12 | 12 | 12 | 12 | 12 | 12 |
| N-Kokosalkyl-N,N-dimethylaminoxid | 2 | 2 | 2 | 2 | 2 | 2 |
| AgNO₃ | 0,017 | 0,017 | 0,017 | 0,017 | 0,017 | 0,017 |
| Farnesol | 0,02 | 0,02 | 0,02 | 0,02 | 0,02 | 0,02 |
| C₁₄-Fettsäure | 1,61 | 1,61 | 1,61 | 1,61 | 1,61 | 1,61 |
| Citronensäure | 0,1 | 0,1 | 0,1 | 0,1 | 0,1 | 0,22 |
| NaOH | 0,38 | 0,32 | 0,23 | 0,18 | 0,13 | 0,13 |
| NH₄OH | 0,06 | 0,06 | 0,06 | 0,06 | 0,06 | 0,06 |
| Wasser | Ad 100 | Ad 100 | Ad 100 | Ad 100 | Ad 100 | Ad 100 |
| pH-Wert | 11,5 | 10,04 | 8,99 | 8,5 | 8,03 | 7,5 |
| Nicht-neutralisierte Fettsäure [Gew.-% im Mittel] | 0,0007 | 0,0206 | 0,2033 | 0,4970 | 0,9150 | 1,316 |
| Fettsäureseife [Gew.-% im Mittel] | 1,6093 | 1,5894 | 1,4067 | 1,1130 | 0,6950 | 0,2940 |
| % nicht-neutralisierte Fettsäure | 0 | 1,3 | 12,6 | 30,9 | 56,8 | 81,7 |
| % Fettsäureseife | 100 | 98,7 | 87,4 | 69,1 | 43,2 | 18,3 |
| Nicht-neutralisierte Fettsäure / Silberkation | -- | 2:1 | 20:1 | 50:1 | 92:1 | 132:1 |

Die Bestimmung des Gehaltes an nicht-neutralisierter Fettsäure und an Fettsäureseife erfolgte unter Anwendung der Henderson-Hasselbalch-Gleichung unter Verwendung eines pKa-Wertes von 8,15 für Myristinsäure (J. R. Kanicky, A. F. Poniatowski, N. R. Mehta, und D. Shah, Langmuir, Band 16, S. 172 -177, 2000).

Das Wasch-, Reinigungs-, Nachbehandlungs- oder Waschhilfsmittel V1 zeigte bereits mehrere Stunden nach der Herstellung eine merkliche Farbveränderung. Dagegen waren die Wasch-, Reinigungs-, Nachbehandlungs- oder Waschhilfsmittel E2 bis E4 auch nach 4 Wochen noch klare Formulierungen, die keinerlei Farbveränderung zeigten. Das Wasch-, Reinigungs-, Nachbehandlungs- oder Waschhilfsmittel E6 zeigte zwar nach 4 Wochen auch noch keine Farbveränderung, war aber von Anfang an leicht trüb. Das Wasch-, Reinigungs-, Nachbehandlungs- oder Waschhilfsmittel E1 zeigte zwar auch eine Farbveränderung, diese trat aber deutlich später und schwächer auf, als bei dem Wasch- oder Reinigungsmittel V1.

In Tabelle 2 sind die Zusammensetzungen weiterer drei erfindungsgemäßer Wasch-, Reinigungs-, Nachbehandlungs- oder Waschhilfsmittel E6 bis E8 gezeigt (alle Mengen sind in Gew.-% Aktivstoff, bezogen auf das Mittel, angegeben):

**Tabelle 2**

| | E6 | E7 | E8 |
|---|---|---|---|
| | | | |
| C₁₃₋₁₅-Oxoalkohol mit 7 EO | 12 | 12 | 5 |
| Lineare C₁₁₋₁₃-Alkylbenzolsäure | -- | -- | 12 |
| AgNO₃ | 0,017 | 0,017 | 0,017 |
| Farnesol | 0,05 | 0,05 | 0,05 |
| Kokosfettsäure | 5,13 | 5 | 2,0 |
| Citronensäure | 1 | 0,15 | 1 |
| NaOH | -- | 1,99 | 0,48 |
| NH₄OH | 3,05 | 0,01 | 0,4 |
| Wasser | Ad 100 | Ad 100 | Ad 100 |
| pH-Wert | 8,6 | 11,4 | 8,7 |

Die Wasch-, Reinigungs-, Nachbehandlungs- oder Waschhilfsmittel E6 bis E8 waren auch nach 4 Wochen noch klare Formulierungen, die keinerlei oder lediglich ganz geringe Farbveränderungen zeigten.

Die Wasch-, Reinigungs-, Nachbehandlungs- oder Waschhilfsmittel E1 bis E8 zeigten sowohl gegen gram-positive Testkeime (*Staphylococcus aureus, Staphylococcus epidermidis*) als auch gegen Hefe (*Candida albicans*) eine gute Wirksamkeit.

## Patentansprüche

1. Flüssiges Wasch-, Reinigungs-, Nachbehandlungs- oder Waschhilfsmittel, enthaltend
(a) 2 bis 60 Gew.-% eines Tensids ausgewählt aus der Gruppe bestehend aus anionischen, nichtionischen, kationischen und zwitterionischen oberflächenaktiven Mitteln sowie Mischungen daraus,
(b) Silber und/oder eine Silberverbindung,
(c) nicht-neutralisierte Fettsäure
(d) Ammoniumhydroxid
(e) sowie weitere übliche Inhaltsstoffe von Wasch-, Reinigungs-, Nachbehandlungs- oder Waschhilfsmitteln.

2. Wasch-, Reinigungs-, Nachbehandlungs- oder Waschhilfsmittel nach Anspruch 1, **dadurch gekennzeichnet, dass** es eine Silberverbindung ausgewählt aus der Gruppe bestehend aus Silberacetat, Silbercitrat, Silberdiaminchlorid-Komplex, Silbercyclodextrin-Komplex, Silberdicyanokalium-Komplex, Silberphthalimid, Silberphenylcyanamid, Silber(ethylenthioharnstoff)-Komplex, Silberimidazolat, Übergangsmetall-NHC-Calix[4]aren-Komplexe, Silber-Kronenether, Silbernitrat und Mischungen daraus enthält.

3. Wasch-, Reinigungs-, Nachbehandlungs- oder Waschhilfsmittel nach Anspruch 1 oder Anspruch 2, **dadurch gekennzeichnet, dass** die Menge an Silber und/oder Silberverbindung 0,0001 bis 1 Gew.-%, bezogen auf das gesamte Wasch-, Reinigungs-, Nachbehandlungs- oder Waschhilfsmittel.

4. Wasch-, Reinigungs-, Nachbehandlungs- oder Waschhilfsmittel nach einem der Ansprüche 1 bis 3, **dadurch gekennzeichnet, dass** das Verhältnis nicht-neutralisierte Fettsäure zu elementarem Silber und/oder der Menge an Silberkation größer gleich 8 zu 1 beträgt.

5. Wasch-, Reinigungs-, Nachbehandlungs- oder Waschhilfsmittel nach einem der Ansprüche 1 bis 4, **dadurch gekennzeichnet, dass** die Menge an nicht-neutralisierter Fettsäure zwischen 0,01 und 10 Gew.-%, bezogen auf das gesamte Wasch-, Reinigungs-, Nachbehandlungs- oder Waschhilfsmittel, beträgt.

6. Wasch-, Reinigungs-, Nachbehandlungs- oder Waschhilfsmittel nach einem der Ansprüche 1 bis 5, **dadurch gekennzeichnet**, es 0,01 bis 3 Gew.-% Ammoniumhydroxid, bezogen auf das gesamte Wasch-, Reinigungs-, Nachbehandlungs- oder Waschhilfsmittel, enthält.

7. Wasch-, Reinigungs-, Nachbehandlungs- oder Waschhilfsmittel nach einem der Ansprüche 1 bis 6, **dadurch gekennzeichnet, dass** es die neutralisierte und die nicht-neutralisierte Form einer Fettsäure enthält.

8. Wasch-, Reinigungs-, Nachbehandlungs- oder Waschhilfsmittel nach einem der Ansprüche 1 bis 6, **dadurch gekennzeichnet, dass** es als Weichspüler konfektioniert ist, der 0,5 bis 50 Gew.-% kationisches Tensid enthält.

## Claims

1. A liquid washing, cleaning, post-treatment or auxiliary washing agent containing
(a) from 2 to 60 wt.% of a surfactant selected from the group consisting of anionic, nonionic, cationic and zwitterionic surface-active agents, and mixtures thereof,
(b) silver and/or a silver compound,
(c) unneutralized fatty acid,
(d) ammonium hydroxide,
(e) and additional conventional ingredients of washing, cleaning, post-treatment or auxiliary washing agents.

2. The washing, cleaning, post-treatment or auxiliary washing agent according to claim 1, **characterized in that** it contains a silver compound selected from the group consisting of silver acetate, silver citrate, silver diamine chloride complex, silver cyclodextrin complex, silver dicyanopotassium complex, silver phthalimide, silver phenylcyanamide, silver(ethylene thiourea) complex, silver imidazolate, transition metal NHC calix[4]arene complexes, silver crown ether, silver nitrate, and mixtures thereof.

3. The washing, cleaning, post-treatment or auxiliary washing agent according to claim 1 or claim 2, **characterized in that** the amount of silver and/or silver compound is from 0.0001 to 1 wt.%, based on the total washing, cleaning, post-treatment or auxiliary washing agent.

4. The washing, cleaning, post-treatment or auxiliary washing agent according to one of claims 1 to 3, **characterized in that** the ratio of unneutralized fatty acid to elementary silver and/or the amount of silver cation is greater than or equal to 8 to 1.

5. The washing, cleaning, post-treatment or auxiliary washing agent according to one of claims 1 to 4, **characterized in that** the amount of unneutralized fatty acid is between 0.01 and 10 wt.%, based on the total washing, cleaning, post-treatment or auxiliary washing agent.

6. The washing, cleaning, post-treatment or auxiliary washing agent according to one of claims 1 to 5, **characterized in that** it contains from 0.01 to 3 wt.% of ammonium hydroxide, based on the total washing, cleaning, post-treatment or auxiliary washing agent.

7. The washing, cleaning, post-treatment or auxiliary washing agent according to one of claims 1 to 6, **characterized in that** it contains the neutralized and unneutralized form of a fatty acid.

8. The washing, cleaning, post-treatment or auxiliary washing agent according to one of claims 1 to 6, **characterized in that** it is formulated as a softener which contains from 0.5 to 50 wt.% of a cationic surfactant.

## Revendications

1. Produit liquide de lavage, de nettoyage, post-traitement ou auxiliaire de lavage, contenant :
(a) 2 à 60 % en poids d'un tensioactif choisi dans le groupe constitué de produits tensioactifs anioniques, non-ioniques, cationiques et zwitterioniques ainsi que leurs mélanges,
(b) de l'argent et/ou un composé de l'argent,
(c) un acide gras non-neutralisé
(d) de l'hydroxyde d'ammonium
(e) ainsi que d'autres ingrédients traditionnels de produits de lavage, de nettoyage, post-traitement ou auxiliaire de lavage.

2. Produit de lavage, de nettoyage, post-traitement ou auxiliaire de lavage selon la revendication 1, **caractérisé en ce qu'**il contient un composé de l'argent choisi dans le groupe constitué de l'acétate d'argent, le citrate d'argent, le complexe chlorure de diamine-argent, le complexe cyclodextrine-argent, le complexe dicyanoargentate de potassium, le phtalimide argent, le phénylcyanamide d'argent, le complexe éthylènethiourée-argent, l'imidazolate d'argent, les complexes métal de transition-NHC-calix[4]arène, argent éther-couronne, nitrate d'argent et leurs mélanges.

3. Produit de lavage, de nettoyage, post-traitement ou auxiliaire de lavage selon la revendication 1 ou 2, **caractérisé en ce que** la quantité d'argent et/ou de composé de l'argent est de 0,0001 à 1 % en poids, rapporté au produit de lavage, de nettoyage, post-traitement ou auxiliaire de lavage total.

4. Produit de lavage, de nettoyage, post-traitement ou auxiliaire de lavage selon une des revendications 1 à 3, **caractérisé en ce que** le rapport de l'acide gras non-neutralisé à l'argent élémentaire et/ou à la quantité en cation argent est supérieur ou égal à 8:1.

5. Produit de lavage, de nettoyage, post-traitement ou auxiliaire de lavage selon une des revendications 1 à 4, **caractérisé en ce que** la quantité d'acide gras non-neutralisé se situe entre 0,01 et 10 % en poids rapporté au produit de lavage, de nettoyage, post-traitement ou auxiliaire de lavage total.

6. Produit de lavage, de nettoyage, post-traitement ou auxiliaire de lavage selon une des revendications 1 à 5, **caractérisé en ce qu'**il contient 0,01 à 3 % en poids d'hydroxyde d'ammonium rapporté au produit de lavage, de nettoyage, post-traitement ou auxiliaire de lavage total.

7. Produit de lavage, de nettoyage, post-traitement ou auxiliaire de lavage selon une des revendications 1 à 6, **caractérisé en ce qu'**il contient la forme neutralisée et la forme non-neutralisée d'un acide gras.

8. Produit de lavage, de nettoyage, post-traitement ou auxiliaire de lavage selon une des revendications 1 à 6, **caractérisé en ce qu'**il est formulé comme adoucissant contenant 0,5 à 50 % en poids de tensioactif cationique.
